# EUROPÄISCHE PATENTSCHRIFT

(11) **EP 0 255 719 B1**
(45) Veröffentlichungstag und Bekanntmachung des Hinweises auf die Patenterteilung: **24.10.1990**
(21) Anmeldenummer: 87111262.9
(22) Anmeldetag: 04.08.1987
(51) Int. Cl.: B28B 3/00

(54) **Vorrichtung sowie Verfahren zur Herstellung von mit einem seitlichen Fortsatz versehenen tiefenzylindrischen oder kegeligen Formkörpern, insbesondere Henkeltassen**
Device and method for manufacturing conically or cylindrically shaped hollow bodies with a part projecting outward, in particular cups with a handle
Dispositif et procédé pour fabriquer des pièces moulées creuses de forme conique ou cylindrique, en particulier tasses avec une anse

(30) Priorität: 04.08.1986 DE 3626365
(43) Veröffentlichungstag der Anmeldung: 10.02.1988
(73) Patentinhaber: Dorst Maschinen und Anlagenbau Otto Dorst und Dipl.-Ing Walter Schlegel GmbH & Co., D-82431 Kochel (DE)
(72) Erfinder: Suffa, Hilmar, Bruno, D-8113 Kochel am See (DE)
(74) Vertreter: Bockhorni, Josef, Dipl.-Ing.

(56) Entgegenhaltungen:
- EP-A- 0 043 019
- DE-A- 2 637 231
- DE-A- 2 935 157
- US-A- 4 087 221
- US-A- 4 350 486

## Beschreibung

Die Erfindung betrifft eine Vorrichtung gemäß dem Oberbegriff des Patentanspruches 1 sowie ein Verfahren gemäß dem Oberbegriff des Patentanspruches 9.

Die Herstellung von mit einem seitlichen Fortsatz in Form eines Henkels versehenen Formkörpern, insbesondere Tassen, bereitet heute noch erhebliche Schwierigkeiten. Überwiegend erfolgt die Fertigung derartiger Henkeltassen noch dadurch, daß in einem eigenen Arbeitsvorgang der zylindrische oder kegelförmige Tassenkörper und in einem separaten Arbeitsvorgang der Henkel hergestellt werden. Erst danach wird der Henkel an die bereits fertig geformte Tasse garniert. Diese Arbeitsweise ist außerordentlich umständlich und führt dazu, daß der Kostenfaktor für den Henkel bei der Herstellung der Tasse sich auf 70 % der Kosten der Gesamtherstellung beläuft. Abgesehen davon, daß das Ansetzen des Henkels an die Tasse in Handarbeit vorgenommen wird, ist der Ansetzbereich des Henkels an der Tasse ein gefährdeter Bereich, der nach Fertigstellung der Tasse zu Rissen und Verformungen führt, insbesondere wenn der Henkel nicht exakt gerade sondern schräg angesetzt worden ist. Diese Fertigung ist somit mit einer sehr hohen Ausschußquote verbunden.

Schließlich ist es bekannt (DE-OS 33 04 576), eine Henkeltasse in einem Arbeitsvorgang auf isostatischem Wege herzustellen. Das hierfür verwendete Preßwerkzeug weist eine stempelartige innere Preßform auf, die eine Membran für das isostatische Pressen trägt. Die obere Pressenform wird aus zwei seitlich zusammenfahrbaren Pressenhälften gebildet. Für die Formen des Henkels wird ferner ein in einer der Pressenhälften einsetzbarer Kern verwendet, der gleichfalls eine Membrane trägt. Es handelt sich mithin um ein sehr aufwendiges Preßwerkzeug, welches vor allem den Nachteil besitzt, daß die obere Pressenform für die Formung der Außenseite der Tasse geteilt ist, so daß nach dem Formvorgang eine Naht auf der Tasse verbleibt. Da der Formhohlraum zudem durch einen den Füllkanal verschließenden Stempel begrenzt wird, ergibt sich auch eine Naht am Rand des Bodenbereichs der Tasse. Diese Nähte müssen in einem gesonderten Arbeitsvorgang entfernt werden, wobei selbst bei sorgfältigsten Putzarbeiten nach dem Glasieren der Nahtverlauf noch sichtbar bleibt. Ein weiterer Nachteil der bekannten Vorrichtung ist darin zu sehen, daß der Füllvorgang des Formhohlraums weitgehend unter Schwerkraftwirkung erfolgt. Zwar wird infolge einer Vakuumleitung die Form unter Unterdruck während des Füllvorgangs gesetzt, jedoch befindet sich die Vakuumleitung im Bereich des Füllkanals, was den Wirkungsgrad einer Vakuumfüllung beeinträchtigt. Hierdurch ist eine exakte Dosierung und eine entsprechende Dosiereinrichtung erforderlich. Die Füllung durch Schwerkraft bedingt, daß sich insbesondere im oberen Bereich des Tassenkörpers Keramikmasse ansammelt, was durch die Anordnung der Vakuumleitung im Füllkanal noch begünstigt wird. Beim Herunterfahren des Kolbens zum Schließen der Form führt dies dazu, daß der obere Bereich stärker verdichtet wird als die unteren Bereiche. Erfolgt nun die Pressung unter isostatischem Druck, so werden die weniger verdichteten Bereiche weniger stark ausgebildet, so daß ungleichmäßige Wandstärken der Tasse die Folge sind.

Schließlich ist es zur Herstellung von tiefen zylindrischen oder kegeligen Formkörpern, wie etwa Tassen, bekannt, einen Füllstempel zu verwenden, welcher mit einer unteren Preßform einen umlaufenden Vakuumspalt begrenzt. Im Füllstempel befindet sich ein Füllkanal, so daß beim Anlegen von Vakuum über den Füllstempel Keramikmasse in den Formhohlraum zwischen Füllstempel und unterer Preßform eingefüllt wird. Nach erfolgter Füllung muß allerdings der Füllstempel herausgezogen werden. Hierbei besteht die Gefahr, daß die zylindrischen Wände, die noch nicht gepreßt sind, nach unten einsacken und einstürzen. Wenn dann der Preßstempel einfährt, so ergibt sich im unteren Bereich der Tasse eine erhöhte Wandstärke. Aufgrund dieser Gefahr des Einsackens ist dieses Verfahren nur auf Formkörper mit einer begrenzten Tiefe anwendbar. Überdies muß bei einer solchen Herstellung der Henkel wiederum separat geformt und an die fertig geformte Tasse angesetzt werden.

Allerdings ist es bei der Herstellung von schalenförmigen Preßkörpern bereits bekannt (EP-A 0 043 019), den Füllvorgang dadurch zu vereinfachen, daß die beiden den Formhohlraum für den schalenförmigen Preßkörper begrenzenden Preßformen bis auf einen umlaufenden Ringspalt zusammengefahren werden, wonach ein Füllring vor den Ringspalt vorgeschoben wird, über den durch Anlegen eines Unterdrucks innerhalb der Form die zu verpressende keramische Masse zugeführt wird.

Aufgabe der Erfindung ist es, die Herstellung von Henkeltassen in einem Arbeitsvorgang in einfacher Weise und mit reproduzierbaren Wandstärken sowie ohne die Gefahr von Rißbildungen und Beschädigungen zu ermöglichen.

Diese Aufgabe wird vorrichtungsgemäß nach der Erfindung durch die im kennzeichnenden Teil des Patentanspruchs 1 enthaltenen Merkmale gelöst.

Die Erfindung zeichnet sich dadurch aus, daß auch die äußere Preßform ungeteilt ausgebildet ist, so daß die Bildung einer Naht und die damit verbundenen Nacharbeiten entfallen. Dadurch daß eine einstückige Membran sowohl zur Formung des Fortsatzes wie auch zur Formung des Formkörpers verwendet wird, vereinfacht sich die Herstellung wesentlich. Da die äußere Preßform in Füllstellung längs ihres Außenumfangs mit einem Füllring einen Füll- oder Evakuierungsspalt begrenzt, erfolgt das Füllen unter Vakuum, wodurch Dosiereinrichtungen entfallen können. Da zum Schließen des Formhohlraums die äußere Preßform in Achsrichtung des Formkörpers gegen die innere Preßform bewegt wird, erfolgt eine statische Vorpressung des im Formhohlraum befindlichen Keramikmaterials in Richtung der Stempelbewegung. Diese statische Vorpressung ist wesentlich, weil hierdurch insbesondere im Bereich des Bodens und der Rundung im Übergang vom Boden zu den Formkörperwänden der Weg verkürzt wird, den die Membrane beim isostatischen Pressen machen muß. Dies ist sehr wesentlich, weil bei weiten Wegen der Membrane insbesondere aufgrund der komplizierten Form im Übergangsbereich vom Boden zu den Formkörperwänden aufgrund der vorhandenen Rundungen ansonsten ungleiche Wandstärken resultieren würden. In den gerundeten Bereichen käme es aufgrund eines unterschiedlichen Widerstands gegenüber den geraden Bereichen zu einer Verdickung und insbesondere in den mehr flachen Bereichen zu einer Schwächung der Dicke des Formkörpers. Hinzu kommt, daß in der Membrane ansonsten Spannungen entstehen könnten, die beim Entformen zu einer Beschädigung des Formgegenstands führen würden. Die Erfindung erlaubt somit die Herstellung von Formkörpern mit genau kontrollierten Wandstärken und zwar in reproduzierbarer Weise. Auch bei der Entformung ist die Gefahr von Beschädigungen weitgehend ausgeschlossen.

Insbesondere zur Herstellung einer Tasse, bei der der obere Henkelrand mit Abstand unterhalb des oberen Tassenrandes und damit versetzt zum oberen Tassenrand angeordnet ist, wird zweckmäßigerweise ein Stützkeil verwendet, dessen Formfläche dem oberen Henkelrand angepaßt ist. Der Stützkeil begrenztdann mit der gegenüberliegenden Membrane den eigentlichen Henkelbereich.

In einer konstruktiv vorteilhaften Ausführungsform ist der Stützkeil im Füllring gelagert.

Als vorteilhaft hat es sich herausgestellt, den Stützkeil aus einem verformungssteifen und damit starren Material, insbesondere Stahl, herzustellen. Wird für den Stützkeil ein Material mit einer elastischen Komponente verwendet oder ein plastisch verformbares Material, so würde der Stützkeil bei der isostatischen Pressung komprimiert, was beim Entformen zu Beschädigungen des Fortsatzes im Bereich des Stützkeils führen könnte.

Für die Herstellung von Formkörpern mit Fortsätzen gleichbleibender Dicke ist es vorteilhaft, die Membrane im Fortsatzbereich so auszubilden, daß die die Seitenwände des Fortsatzes bildenden Membranflächen in Art eines Konus von innen nach außen sich verjüngen. Bei einer solchen Querschnittsbemessung der Membrane im Fortsatzbereich weist der geformte Fortsatz im wesentlichen gerade Seitenflächen auf, so daß die Membran ohne Beschädigungen des Fortsatzes abgezogen werden kann.

Ferner ist es zweckmäßig, den Innenstempel an seinem unteren Ende mit einer umlaufenden Schräge auszubilden, die als Anschlagfläche für die beim isostatischen Pressen nach innen gedrückte Membrane dient. Aufgrund dieses Anschlags erreicht man ein gleichmäßiges Zusammenfahren der Membrane im zylindrischen oder kegeligen Bereich des Formkörpers beim isostatischen Pressen und erzielt damit über den Umfang gleichmäßige Wandstärken des Formkörpers.

Nach einem vorteilhaften Verfahren zur Herstellung eines Formkörpers mit Forsatz erfolgt zunächst das Füllen des Formhohlraums durch Vakuumfüllen, so daß eine Dosiereinrichtung entfallen kann und wird die im Formhohlraum verteilte Keramikmasse beim Schließen der Form einer statischen Formpressung unterzogen, wodurch sich der Weg für die Membrane beim isostatischen Pressen im Bodenbereich des Formhohlraums verringert. Nach diesem statischen Pressen erfolgt das isostatische Pressen, indem die Rückseite der Membran mit Druckmittel beaufschlagt wird.

Nachfolgend wird ein Ausführungsbeispiel der Erfindung anhand der Zeichnung beschrieben. Darin zeigen:
Fig. 1 eine Schnittansicht durch ein Preßwerkzeug einer Presse sowie
Fig. 2 eine Draufsicht auf einen Füllring des Preßwerkzeugs.

Das in Fig. 1 dargestellte Preßwerkzeug umfaßt im wesentlichen eine obere äußere Preßform 1 und eine untere innere und durch einen Innenstempel 2 gebildete Preßform 3, die zwischen sich einen mit 4 bezeichneten Formhohlraum zur Herstellung eines Formkörpers, nämlich einer mit einem Henkel versehenen Tasse begrenzen. Die äußere Preßform 1 ist entsprechend der Außenseite der herzustellenden Tasse unter Einschluß des Henkels konturiert. Die Formfläche des Innenstempels 2 entspricht der Innenform der Tasse. Die innere Preßform 3 umfaßt ferner einen Stützkeil 5, insbesondere im Falle der Herstellung einer Tasse, bei der der Henkel gegenüber dem oberen Tassenrand nach unten versetzt angeordnet ist.

Im dargestellten Ausführungsbeispiel ist der Stützkeil 5 in einer Aussparung 6 eines allgemein mit 7 bezeichneten Füllrings aufgenommen. Der Füllring 7 selbst weist mindestens einen Zuführkanal 8 für die Keramikmasse sowie mindestens einen Evakuierungskanal 9 auf. Im dargestellten Ausführungsbeispiel ist ein Zuführungskanal 8 vorgesehen. Für die Evakuierung weist der Füllring 7 entsprechend der Darstellung in Fig. 2 zwei Evakuierungskanäle 9 auf.

Die äußere Preßform 1 ist in aus der Zeichnung ersichtlichen, jedoch hier aus Gründen der Übersichtlichkeit nicht näher erläuterten Weise an einem nur schematisch angedeuteten Stempel 10 befestigt, mit dem die Preßform 1 in Richtung der Achse der Form und damit des Formhohlkörpers gegen den Innenstempel 2 relativ bewegbar ist. Wie aus Fig. 1 hervorgeht, trägt die äußere Preßform auf der Formfläche eine Membran 11 bekannter Bauart, die an ihrem äußeren Rand 12 bei 13 eingezwickt und befestigt ist. Die zum isostatischen Pressen dienende Membran ist an ihrer Unterseite über Kanäle 14 mit einer geeigneten, nicht dargestellten Druckmittelquelle verbunden, so daß die Membran von der Unterseite her für den isostatischen Preßvorgang unter Druck gesetzt werden kann. Die Druckmittelkanäle 14 sind sowohl im zylindrischen Bereich der Preßform wie auch am Boden der Preßform sowie im Henkelbereich vorgesehen.

Der Innenstempel 2 ist beim dargestellten Ausführungsbeispiel entsprechend Fig. 1 auf einer Stempelplatte 15 mittels einer Schraubverbindung 16 befestigt, so daß der Innenstempel bei Bedarf gegen einen anderen Innenstempel schnell und ohne weiteres ausgetauscht werden kann. Die Stempelplatte 15 selbst sitzt auf einer mit der Presse festen Stützplatte 17.

In der Stützplatte 17 sind mit 18 bezeichnete Hubeinrichtungen in Form von Druckmittelkolben aufgenommen, mittels derer der Füllring 7 relativ zur Stützplatte 17 anhebbar ist. Von den Hubeinrichtungen 18 ist in Fig. 1 nur eine dargestellt.

Die in Fig. 1 linke Darstellung zeigt das Preßwerkzeug in Füllstellung, in welcher der Füllring 7 gegenüber der Stützplatte 17 infolge der Hubeinrichtungen 18 angehoben ist und zusammen mit der äußeren Preßform 1 gegenüber dem Innenstempel 2 einen mit 19 bezeichneten engen Füllspalt und einen aus Fig. 1 nicht ersichtlichen, jedoch in Fig. 2 dargestellten Evakuierungsspalt 20 begrenzt. Wie Fig. 2 zeigt, erstreckt sich der Füllspalt 19 über das mit F bezeichnete Kreissegment, wohingegen sich der Evakuierungsspalt im wesentlichen über den Rest des Umfangs erstreckt, wie mit E gekennzeichnet ist.

Die in Fig. 1 rechte Hälfte zeigt das Preßwerkzeug nach Schließen der Form, jedoch vor dem isostatischen Pressen.

Gemäß Fig. 1 ist die Membran zur Herstellung von Tasse mit Henkel einstückig ausgebildet. Sie ist zur Bildung der Tasse weitgehend rotationssymmetrisch ausgebildet und lediglich im mit 21 bezeichneten Henkelbereich mit einem radialen Fortsatz zur Formung des Henkels ausgebildet. Der radiale Fortsatz 21 ist in einem zur Achse A-A der Form senkrechten Schnitt zweckmäßigerweise konisch ausgebildet, wobei sich der Konus von radial außerhalb bis radial innerhalb verbreitert.

Der Stützkeil 5, der der Henkelbreite im oberen Bereich entspricht, ist der Form des oberen Rands 22 des Henkels angepaßt und begrenzt zusammen mit dem inneren Stempel 2 und der Membran 11 den Formhohlraum.

Am unteren Rand ist der Innenstempel 2 umlaufend im Anschluß an den oberen Rand 23 des Formhohlraums mit einer umlaufenden Schräge 24 ausgebildet, die als Auflauffläche für die obere Preßform 1 dient. Hierzu ist die Membran 11 bei 25 mit einer entsprechenden umlaufenden Schrägfläche ausgebildet.

Die Betriebsweise des Preßwerkzeugs ist die folgende: Zwecks Füllung des Formhohlraums 4 befindet sich die obere Preßform 1 in der gemäß der linken Darstellung in der Fig. 1 angehobenen Stellung gegenüber dem Innenstempel 2. Auch der Füllring 7 ist infolge der Hubeinrichtungen 18 angehoben, so daß in der oben geschilderten Weise ein Füllspalt sowie ein Evakuierungsspalt gebildet ist. Wird nun Unterdruck an den Kanälen 9 angelegt, so wird aus dem Zuführkanal 8 Keramikmasse in den Formhohlraum 4 eingefüllt. Nach Beendigung des Füllvorgangs wird der Stempel 10 herabgefahren, so daß der Füllring 7 mit nach unten bewegt wird, bis er gegen die obere Fläche 26 der Stützplatte 17, die als Anschlagfläche wirkt, anschlägt. Diese Stellung zeigt die rechte Hälfte in Fig. 1. Aufgrund dieser Bewegung des Stempels 10 und der damit einhergehenden Abwärtsbewegung der oberen äußeren Preßform 1 hat eine statische Pressung der Keramikmasse im Formhohlraum in Richtung der Stempelbewegung S stattgefunden, wobei bei diesem Vorgang die Membran 11 noch nicht an ihrer Unterseite mit Druckmittel beaufschlagt worden ist. Nach diesem statischen Pressen der Keramikmasse erfolgt das isostatische Pressen, wozu in der Schließstellung der Preßform entsprechend der rechten Darstellung in Fig. 1 Druckmittel über die Kanäle 14 auf die Rückseite der Membran 11 zugeführt wird. Nach dem isostatischen Pressen wird das Druckmittel wieder abgeführt, so daß sich die Membran 11 entspannt. Nunmehr kann die geformte Tasse abgenommen oder ausgeworfen werden.

## Patentansprüche

1. Vorrichtung zur Herstellung von mit einem seitlichen Fortsatz versehenen tiefen zylindrischen oder kegeligen Formkörpern, insbesondere von Henkeltassen, aus einer pulverförmigen oder granulatartigen Keramikmasse durch isostatisches Pressen, mit mindestens zwei den Formhohlraum (4) begrenzenden Preßformen (1, 3) enthaltend mindestens eine die Außenseite des Formkörpers und des Fortsatzes formenden äußeren Preßform (1) und einer in diese äußere Preßform eintauchende, die Innenseite des Formkörpers formende Preßform (3), von denen eine mit mindestens einer durch Druckmittel betätigbaren, einstückigen und dem Formkörper angepaßten Membran (11) versehen ist, dadurch gekennzeichnet, daß eine ungeteilte äußere Preßform (1) vorgesehen ist, in welcher eine der Außenseite des Fortsatzes und des Formkörpers angepaßte Membran (11) aufgenommen ist, daß die äußere Preßform (1) in Füllstellung längs ihres Außenumfangs mit einem Füllring (7) einen Füll- und Evakuierungsspalt (19) begrenzt, zum Schließen des Formhohlraums (4) in Achsrichtung der Form gegen die innere Preßform (2) unter statischer Pressung der im Formhohlraum befindlichen Keramikmasse bewegbar ist, und daß die innere Preßform (2) einen Stützkeil (5) umfaßt, dessen Formfläche (22) dem oberen Fortsatzrand angepaßt ist.

2. Vorrichtung nach Anspruch 1, dadurch gekennzeichnet, daß der Stützkeil (5) in einer Aussparung (6) des Füllrings (7) gelagert ist.

3. Vorrichtung nach einem der vorhergehenden Ansprüche, dadurch gekennzeichnet, daß der Füllring (7) eine den Innenstempel (2) tragende Stempelplatte (15) umschließt und mit der Stempelbewegung für die äußere Preßform (1) relativ zur Stempelplatte (15) in Achsrichtung (A-A) des Formhohlraums (4) bis gegen einen mit der Stempelplatte (15) festen Anschlag (26) verschiebbar ist.

4. Vorrichtung nach einem der vorhergehenden Ansprüche, dadurch gekennzeichnet, daß der Stützkeil (5) aus einem verformungssteifen Material, insbesondere Stahl, hergestellt ist.

5. Vorrichtung nach einem der vorhergehenden Ansprüche, dadurch gekennzeichnet, daß die Breite des Stützkeils (5) der Breite des oberen Rands des fertig geformten Fortsatzes entspricht.

6. Vorrichtung nach einem der vorhergehenden Ansprüche, dadurch gekennzeichnet, daß der Querschnitt der Membran (11) senkrecht zur Preßformachse (A-A) im Fortsatzformbereich (21) von außen nach innen sich konisch erweiternd ausgebildet ist.

7. Vorrichtung nach einem der vorhergehenden Ansprüche, dadurch gekennzeichnet, daß der Innenstempel (2) an seinem unteren Rand mit einer umlaufenden Auflaufschräge (24) für eine entsprechende Schrägfläche (25) der Membran (11) ausgebildet ist.

8. Verfahren zur Herstellung von mit einem seitlichen Fortsatz versehenen tiefen zylindrischen oder kegeligen Formkörpern, von Henkeltassen, aus einer pulverförmigen oder granulatartigen Keramikmasse durch isostatisches Pressen mit mindestens zwei den Formhohlraum begrenzenden Preßformen, von denen eine mit mindestens einer durch Druckmittel betätigbaren Membran versehen ist, wobei die Füllung des Formhohlraums durch Vakuumfüllen über einen Füllring erfolgt, dadurch gekennzeichnet, daß die im Formhohlraum verteilte Keramikmasse nach dem Füllvorgang durch eine Stempelbewegung in Schließrichtung der Form mittels einer der Preßformen statisch vorgepreßt und danach der Formling unter Verwendung einer Membran für Formkörper und Fortsatz isostatisch gepreßt wird.

9. Verfahren nach Anspruch 8, dadurch gekennzeichnet, daß zur Füllung der Form der äußere Preßstempel und der Füllring in eine gegenüber der Schließstellung der Form angehobene Stellung vorfahren werden, in welcher der äußere Preßstempel und der Füllring mit dem Innenstempel längs eines Maximalumfangs des Formhohlraums einen Füll-und Evakuierungsspalt begrenzen.

10. Verfahren nach Anspruch 8 oder 9, dadurch gekennzeichnet, daß der Füllring zusammen mit der äußeren Preßform infolge Stempelbewegung gegen einen festen Anschlag einer den lnnenstempel tragenden Stützplatte zum Schließen der Form verfahrbar ist.

## Claims

1. Device for manufacturing cylindrically or conically shaped deep bodies with a lateral projection, particularly handle cups, out of a powdery or granular ceramic material by isostatic pressing, with at least two pressing moulds (1, 3) defining the mould cavity (4) and including at least one outer pressing mould (1) defining the outer face of the shaped body and of the projection and one pressing mould (3) immersing into said outer pressing mould and defining the inner face of the shaped body, one of which pressing moulds is provided with at least one single- piece membrane (11) which is operable by pressure means and adapted to the shaped body, characterized in that an undivided outer pressing mould (1) is provided for in which a membrane (11) adapted to the outside of the projection and of the shaped body is taken up, that in the charging position the outer pressing mould (1) together with a filling ring (7) defines a filling and evacuation slit (19), for closing the mould cavity (4) is movable in axial direction of the pressing mould against the inner pressing mould (2), therein statically compressing the ceramic mass located in the mould cavity, and that the inner pressing mould (2) includes a support wedge (5) the forming surface (22) of which mates the upper edge of the projection.

2. Device according to claim 1, characterized in that the support wedge (5) is located in a recess (6) of the filling ring (7).

3. Device according to one of the preceding claims, characterized in that the filling ring (7) encloses a punch plate (15) carrying the inner pressing mould (2) and being shiftable with the punch movement for the outer pressing mould (1) relative to the punch plate (15) in axial direction (A-A) of the mould cavity (4) up to a fixed stop member (26) at the punch plate (15).

4. Device according to one of the preceding claims, characterized in that the support wedge (5) is made of a material resistant to deformation, in particular of steel.

5. Device according to one of the preceding claims, characterized in that the width of the support wedge (5) corresponds to the width of the upper edge of the finished projection.

6. Device according to one of the preceding claims, characterized in that the cross-sectional area of the membrane (11) in a direction perpendicular to the axis (A-A) of the pressing mould in the area (21) for forming the projection is conically increasing from the exterior to the interior.

7. Device according to one of the preceding claims, characterized in that the inner pressing mould (2) at its lower edge is provided with a circumferential approach cant (24) for a corresponding inclined face (25) of the membrane (11).

8. Method for manufacturing cylindrically or conically shaped deep bodies with a lateral projection, particularly handle cups, out of powdery or granular ceramic material by isostatic pressing with at least two pressing moulds defining the mould cavity, one of which moulds is provided with at least one membrane operable by pressure means, wherein filling of the mould cavity is effected by vacuum filling via a filling ring, characterized in that after the filling operation the ceramic mass distributed within the mould cavity is statically pre-pressed by a punch movement in closing direction of the pressing mould by means of one of the pressing moulds and subsequently the blank is isostatically pressed using a membrane for the shaped body and the projection.

9. Method according to claim 8, characterized in that for filling the moulding cavity the outer pressing mould and the filling ring are shifted into a position elevated with respect to the closing position of the mould, in which position the outer pressing mould and the filling ring together with the inner pressing mould define a filling and evacuating slit along a maximum circumference of the mould cavity.

10. Method according to claim 8 or 9, characterized in that due to punch movement the filling ring together with the outer prossing mould is shiftable against a fixed stop of a support plate carrying the inner pressing mould for closing the pressing mould.

## Revendications

1. Dispositif pour la fabrication de pièces moulées creuses cylindriques ou coniques munies d'un prolongement latéral, particulièrement, de tasses avec une anse, à partir d'une pâte céramique en forme de poudre ou de granulés, par compression isostatique, comportant au moins deux moules (1, 3) délimitant la cavité de moulage (4) comprenant au moins un moule extérieur (1) formant la face extérieure de la pièce moulée creuse et du prolongement et un moule (3) pénétrant dans ce moule extérieur, formant la face intérieure de la pièce moulée creuse, l'un d'eux étant muni d'au moins une membrane (11) en une seule pièce et s'adaptant à la pièce moulée, pouvant être actionnée par un agent de pression, caractérisé par le fait qu'il est prévu un moule extérieur (1) sans séparation, dans lequel est logée une membrane (11) adaptée à la face extérieure du prolongement et du corps creux, que le moule extérieur (1), en position de remplissage, délimite sur sa périphérie, avec un anneau de remplissage (7), une fente de remplissage et d'évacuation (19), qu'il est mobile, dans le sens axial du moule, pour se rapprocher du moule intérieur (2) en vue de la fermeture de la cavité de moulage (4) avec compression statique de la pâte céramique se trouvant dans la cavité de moulage, et que le moule intérieur (2) comprend une clavette d'appui (5) dont la forme superficielle (22) est adaptée à celle du bord du prolongement.

2. Dispositif selon la revendication 1, caractérisé par le fait que la clavette d'appui (5) est montée dans un évidement (6) de l'anneau de remplissage (7).

3. Dispositif selon l'une des revendications précédentes, caractérisé par le fait que l'anneau de remplissage (7) comporte une plaque de poinçon (15) portant le poinçon interne (2) et est mobile par rapport à la plaque de poinçon (15) dans le sens axial (A-A) de la cavité de moulage (4) en même temps que le mouvement du poinçon du moule extérieur (1), jusqu'en une butée (26) solidaire de la plaque poinçon (15).

4. Dispositif selon l'une des revendications précédentes, caractérisé par le fait que la clavette d'appui (5) est faite d'un matériau indéformable, plus particulièrement, d'acier.

5. Dispositif selon l'une des revendications précédentes, caractérisé par le fait que la largeur de la clavette d'appui (5) correspond à la largeur du bord supérieur du prolongement préformé.

6. Dispositif selon l'une des revendications précédentes, caractérisé par le fait que la section de la membrane (11) a une conformation conique s'élargissant de l'extérieur vers l'intérieur, perpendiculairement à l'axe du moule (A-A) dans la zone du prolongement (21).

7. Dispositif selon l'une des revendications précédentes, caractérisé par le fait que le poinçon intérieur (2) est conformé à son rebord inférieur avec une oblicité d'attaque périphérique (24) pour une surface oblique (25) correspondante de la membrane (11).

8. Procédé pour la fabrication de pièces moulées creuses cylindriques ou coniques, munies d'un prolongement latéral, en particulier, de tasses à anse, à partir d'une pâte céramique, sous forme de poudre ou de granulés par compression isostatique, avec au moins deux moules délimitant la cavité de moulage, dont l'un est pourvu d'au moins une membrane actionnable par un agent de pression, le remplissage de la cavité de moulage se faisant sous vide au moyen d'un anneau de remplissage, caractérisé par le fait que la pâte de céramique répartie dans la cavité de moulage est pré-comprimée statiquement au moyen de l'un des moules par un déplacement du poinçon dans la direction de fermeture du moule et que l'ébauche est ensuite comprimée par voie isostatique par utilisation d'une membrane pour la pièce creuse et le prolongement.

9. Procédé selon la revendication 8, caractérisé par le fait que, en vue du remplissage du moule, le poinçon de compression extérieur et l'anneau de remplissage sont amenés à une position plus haute que la position de fermeture du moule, position dans laquelle le poinçon extérieur et l'anneau de remplissage délimitent avec le poinçon intérieur, une fente de remplissage et d'évacuation le long de la périphérie maximale de la cavité de moulage.

10. Procédé selon la revendication 8 ou la ren- vendication 9, caractérisé par le fait que l'anneau de remplissage est déplaçable avec le moule extérieur, par suite du mouvement du poinçon, contre une butée fixe d'une plaque d'appui portant le poinçon intérieur, en vue de fermer le moule.
